# FASCICULE DE BREVET EUROPEEN

(11) **EP 1 921 519 B1**
(45) Date de publication et mention de la délivrance du brevet: **08.07.2009**
(21) Numéro de dépôt: 06123787.1
(22) Date de dépôt: 09.11.2006
(51) Int. Cl.: G04B 23/08

(54) **Montre-réveil et mécanisme d'affichage de l'heure de réveil**
Wecker und Mechanismus zur Anzeige der Weckzeit
Alarm clock and mechanism for displaying alarm time

(43) Date de publication de la demande: 14.05.2008
(73) Titulaire: MONTRES BREGUET S.A., 1344 L'Abbaye (CH)
(72) Inventeur: Goeller, Eric, 25370, Les Hôpitaux Vieux (FR)
(74) Mandataire: Ravenel, Thierry Gérard Louis

(56) Documents cités:
- CH-A- 510 906
- DE-C- 247 939
- GB-A- 220 335
- GB-A- 1 397 982
- US-A- 3 390 518

## Description

La présente invention concerne les montres-réveils mécaniques qui comprennent un mécanisme d'affichage de l'heure de réveil sur vingt-quatre heures. La présente invention concerne plus particulièrement de tels mécanismes d'affichage de l'heure de réveil.

Des montres équipées d'une fonction de réveil et comprenant un mécanisme d'indication de l'heure de réveil sont connues. La plupart de ces pièces d'horlogerie comporte une sonnerie se déclanchant toutes les douze heures et dont l'heure de sonnerie est indiquée par une aiguille supplémentaire. L'heure de réveil peut être réglée en déplaçant l'aiguille autour du cadran à l'aide de la tige de mise à l'heure. Un inconvénient de telles pièces d'horlogerie est qu'il n'est pas possible de régler l'heure de réveil plus de douze heures à l'avance.

Le document de brevet GB1397982 décrit un garde temps avec une alarme réglable vingt-quatre heures à l'avance. Le cadran de cette pièce d'horlogerie comporte une graduation supplémentaire qui divise la circonférence du cadran en vingt-quatre heures. Une aiguille d'alarme coopère avec cette graduation pour indiquer l'heure de réveil sélectionnée. Il est donc possible de sélectionner l'heure de sonnerie jusqu'à vingt-quatre heures à l'avance. Cette solution antérieure présente également quelques inconvénients. La division du cadran en vingt-quatre heures au lieu de douze est inhabituelle et peut de ce fait prêter à confusion. Dans ces conditions, des erreurs de manipulations causées par une mauvaise lecture de l'heure de réveil sont possibles. D'autre part, le fait d'indiquer l'heure de réveil avec une seule aiguille associée à un cadran comportant un nombre important de divisions ne permet pas de régler l'heure de réveil avec précision.

Le brevet CH510906 décrit un dispositif d'indication et de déclenchement de réveil pour pièce d'horlogerie utilisant un cadran de douze heures mais ne se déclenchant que toutes les vingt-quatre heures. Cette caractéristique est obtenue grâce à une came se déplaçant par intermittence toutes les douze heures pour activer et désactiver une fois sur deux la sonnerie. Un repère coloré visible à travers le cadran indique si le déclenchement de la sonnerie aura lieu pendant les prochaines douze heures ou pendant les douze heures suivantes. La solution proposée par ce document antérieur remédie à certains des inconvénients énumérés plus haut. Toutefois, le sens du repère coloré n'est pas évident pour un néophyte, et on peut douter qu'une personne puisse comprendre le principe du réglage de l'heure de sonnerie sans l'aide d'un mode d'emploi.

Un but de la présente invention est de fournir une montre-réveil comportant un dispositif d'indication de l'heure de réveil pouvant être réglé jusqu'à vingt-quatre heures à l'avance et dont la lecture soit la plus évidente possible.

Un autre but de la présente invention de fournir une montre-réveil permettant de régler l'heure de réveil avec une grande précision.

A cet effet, la présente invention fournit une montre-réveil conforme à la revendication 1.

Un avantage de la présente invention est que les moyens d'affichage de l'heure d'alarme comprennent un affichage sur douze heures traditionnel. Un tel affichage se lit sans effort, ce qui limite le risque d'erreur lors de la sélection de l'heure de réveil. D'autre part, le fait de sélectionner l'heure de réveil à l'aide d'une aiguille des minutes en plus de l'aiguille des heures permet d'obtenir un réglage plus précis de l'heure de réveil.

Un autre avantage de la présente invention est que, contrairement à la distinction entre « les prochaines douze heures » et « les douze heures suivantes » proposée dans le brevet CH510906, la distinction entre heure du matin et heure de l'après midi ou du soir est une distinction usuelle qui se comprend sans effort.

On comprendra d'autre part que le principe d'indiquer une heure sur vingt-quatre heure, à l'aide d'un affichage sur douze heures complété par une indication précisant si l'heure est comprise entre minuit et midi (AM) ou si elle est comprise entre midi et minuit (PM), n'est pas nouveau en soi. Toutefois, ces affichages concernent l'heure présente et non l'heure d'alarme. De plus, ces affichages AM/PM de l'heure présente sont généralement perçus comme étant redondant puisque le porteur d'une montre n'a, en principe, pas besoin de l'aide de celle-ci pour distinguer le jour de la nuit. D'autre part, le fait de compléter un affichage de l'heure présente sur douze heures par un mécanisme indicateur AM/PM entraîne nécessairement un accroissement de l'énergie nécessaire pour faire fonctionner la montre. Compte tenu de ce qui précède, on comprendra que les affichages AM/PM puissent souffrir d'un préjugé défavorable de la part de l'homme du métier.

De manière étonnante, tous les défauts qui viennent d'être mentionnés concernant les affichages AM/PM disparaissent lorsque un tel affichage est utilisé pour indiquer une heure d'alarme. Pour commencer, conformément à ce qui a été décrit plus haut, la possibilité de pouvoir sélectionner une heure dans un intervalle de vingt-quatre heures constitue un avantage indiscutable lorsque l'heure dont il s'agit est une heure de réveil. D'autre part, l'heure de réveil constitue une indication statique qui change uniquement lorsque le porteur de la montre sélectionne une nouvelle heure de réveil. Le mécanisme d'indication de l'heure de réveil selon l'invention n'est donc pas entraîné par le mouvement de la montre. Ce mécanisme ne consomme donc pas d'énergie mécanique.

Selon un mode de réalisation avantageux de la présente invention, la montre dans laquelle est intégré le mécanisme selon la présente invention comporte au moins deux cadrans distincts. Un des cadrans étant prévus pour afficher l'heure de réveil et l'autre cadran étant prévu pour afficher l'heure présente.

D'autres caractéristiques et avantages de la présente invention apparaîtront à la lecture de la description qui va suivre, donnée uniquement à titre d'exemple non limitatif, et faite en référence aux dessins annexés dans lesquels :
la figure 1 est une vue partielle en coupe du rouage d'une montre-réveil de l'art antérieur, et correspond à la figure 2 du document de brevet GB1397982 ;
la figure 2 est une vue partielle en coupe du rouage d'une montre-réveil correspondant à un premier mode de réalisation de la présente invention ;
la figure 3 est une vue en perspective en élévation montrant la roue de déclenchement et le mécanisme AM/PM de la montre-réveil de la figure 2.

À fin de faciliter la compréhension de la suite de la description, qui concerne spécifiquement la présente invention, la présente description commence par présenter un mécanisme de réveil de l'art antérieur en se référant à la figure 1.

Le mouvement représenté dans la figure 1 comprend une platine 10 dans laquelle pivotent coaxialement un canon des minutes 12, un canon des heures 16 et un arbre central 18. Ces axes concentriques portent respectivement l'aiguille des minutes 13, l'aiguille des heures 17 et l'aiguille des secondes 19. Ces aiguilles sont prévues pour indiquer l'heure de façon habituelle sur un cadran de douze heures (non représenté). Pour ce faire, elles sont entraînées par le mouvement d'une façon connue de l'homme du métier. La vue partielle de la figure 1 montre uniquement le rouage de minuterie, formé par la roue 11 et son pignon 14, et prévu pour relier cinématiquement le pignon des minutes 12 à la roue des heures 15.

La montre comporte encore un mécanisme de sonnerie non représenté et un mécanisme de déclenchement. Ce mécanisme comprend un pignon 21, chassé coaxialement dans le pignon 14 de la minuterie, et engrainant avec une roue 22 qui est montée folle sur le canon des heures 16. Les rapports d'engrenage sont calculés de manière à ce que la roue 22 soit entraînée d'un tour en vingt-quatre heures par le mouvement. On voit encore sur la figure 1 que la roue 22 prend appui sur la roue des heure 15. Un déclencheur de sonnerie 23, armé par un ressort non représenté, appuie contre la face inférieure de la roue des heures de manière à repousser celle-ci ainsi que la roue 22 vers le haut.

La planche de la roue 22 comporte trois ergots 24 disposés à distance inégale du centre de la roue et décalés angulairement les uns par rapport aux autres. Le mécanisme de déclenchement comporte encore une roue de déclenchement 26 montée à friction dans l'axe des aiguilles et donc coaxiale avec la roue 22. Le canon de la roue 26 porte une aiguille d'heure de réveil 29. Cette aiguille est prévue pour coopérer avec des indications supplémentaires (non représentées) définissant autour du cadran un tour de vingt-quatre heures.

De façon connue, la montre-réveil comporte encore une couronne de remontage et de mise à l'heure (non représentée) permettant la mise à l'heure ainsi que le déplacement de l'aiguille de réveil 29. La commutation entre la fonction de mise à l'heure et celle de déplacement de l'aiguille de réveil peut par exemple être opérée à l'aide d'un poussoir (non représenté) dont la fonction est de mettre en prise la roue de déclenchement 26 et un renvoi, lui-même entraîné par le pignon coulant (non représenté). Un tel mécanisme est décrit notamment dans le brevet CH261676. Grâce à ce mécanisme, le porteur de la montre peut déplacer en rotation la roue de déclenchement 26 en faisant tourner la couronne de remontage et de mise à l'heure. Ainsi, il peut amener l'aiguille de réveil 29 dans une position correspondant à l'heure de réveil désirée.

Le mécanisme de déclenchement de la figure 1 fonctionne de la manière suivante. La planche de la roue de déclenchement 26 est percée de trois ouvertures 25 prévues pour coopérer avec les trois ergots de la roue 22. Le déclencheur de sonnerie 23 plaque en permanence la roue 22 contre la roue de déclenchement 26. En tournant, et à l'instant prévu pour le réveil, les trois ergots 24 de la roue 22 se trouvent en face des ouvertures 25. Dans cette configuration qui ne se présente qu'une fois par vingt-quatre heures, les ergots peuvent entrer dans les ouvertures 25, ce qui permet à la roue 22 de venir se plaquer contre la roue de déclenchement 26. Poussée par le déclencheur 23, la roue des heures 15 accompagne la roue 22 dans son mouvement d'élévation, ce qui permet au déclencheur de sonnerie de basculer et de libérer la sonnerie.

La figure 2 est une vue partielle en coupe d'un premier mode de réalisation de la présente invention. Dans ce premier mode de réalisation de l'invention, le mécanisme d'affichage de l'heure courante et le mécanisme de déclenchement de la sonnerie sont identiques à ceux décrits en relations avec la figure 1. C'est la raison pour laquelle la partie de la figure 2 qui concerne ces mécanismes est reprise de la figure 1. En particulier, les éléments référencés 10 à 26 se retrouvent sur les deux figures avec les mêmes numéros de référence. La fonction de ces éléments ne sera donc pas décrite une deuxième fois.

On a vu que, dans la montre-réveil représentée dans la figure 1, le canon de la roue de déclenchement 26 porte une aiguille d'heure de réveil 29 prévue pour coopérer avec un tour de cadran de vingt-quatre heures. Dans l'exemple représenté dans la figure 2, l'aiguille d'heure de réveil 29 est remplacée par un mécanisme d'affichage de l'heure de réveil conforme à la présente invention Ce mécanisme (référencé généralement 30) comporte un second canon des heures 32 et un second canon des minutes 34 prévu pour pivoter coaxialement autour d'un axe décentrer par rapport au cadran au dessus duquel tournent les aiguilles 13, 17 et 19. Les canons 32 et 34 portent respectivement une aiguille des heures 33 et une aiguille des minutes 35 prévues pour indiquer l'heure de réveil sur un second cadran de douze heures (non représenté).

De manière connue en soi, l'aiguille des heures 33 et l'aiguille des minutes 35 sont reliées cinématiquement par un rouage de minuterie de manière à ce que l'aiguille des minutes accomplisse exactement 12 tours pour un tour de l'aiguille des heures. On voit sur la figure 2 que le rouage de minuterie comprend une roue 38 et son pignon 37 qui engrainent respectivement avec le pignon des minutes 39 et la roue à canon 36. On voit encore sur la figure 2 qu'un mobile formé d'une roue 41 et de son pignon 42 relie la roue de déclenchement 26 à la roue de minuterie 38. Les aiguilles 33 et 35 sont donc reliées cinématiquement à la roue de déclenchement 26. Les rapports d'engrenage sont calculés de manière à ce que l'aiguille des heures 33 accomplisse exactement deux tours pour chaque tour de la roue de déclenchement 26. Ainsi, lorsque le porteur de la montre fait tourner la roue de déclenchement en actionnant la couronne de remontage et de mise à l'heure (non représentée), il fait aussi tourner les aiguilles 33 et 35. En changeant la présélection de l'heure à laquelle la sonnerie va se déclencher, le porteur de la montre modifie donc également l'heure de réveil affichée par les aiguilles. Grâce à cette caractéristique, on évite tout risque d'apparition d'une discordance entre l'heure de réveil indiquée et l'heure de déclenchement réel de la sonnerie. Toutefois, il est important de mentionner encore que l'engrenage qui vient d'être décrit doit être initialisé correctement de manière à ce que la roue de déclenchement 26 et les aiguilles 33, 35 concordent.

La figure 3 est une vue en perspective de dessus montrant la roue de déclenchement 26, ainsi que le pignon 42 et la roue 41 qui relient cette dernière aux aiguilles 33, 35 d'affichage de l'heure de réveil. La roue 26 porte également une came appelée ci-après came AM/PM et référencée 44. Comme on peut le voir sur la figure, la came AM/PM est formée de la juxtaposition de deux moitiés ayant des profils hémicirculaires de diamètres différents. A la jonction entre les deux moitiés, référencées 44a et 44b, le profil de la came présente encore deux sauts. Un levier 48 est prévu pour coopérer avec la came 44. Comme on peut le voir, ce levier est formé d'un bras horizontal 49 et d'un pivot vertical 50. L'extrémité supérieure du pivot 50 émerge du cadran (non représenté) et porte une aiguille AM/PM 52. Un ressort (non représenté) est encore prévu pour rappeler le levier 48 contre la surface de commande de la came 44.

La came AM/PM 44 est solidaire de la roue de déclenchement 26, de sorte qu'une révolution complète de la came correspond à deux tours effectués par l'aiguille des heures 33. Dans ces conditions, comme les deux sauts sont séparés l'un de l'autre par un demi-tour, le levier 48 rencontre un des deux sauts exactement une fois par tour de l'aiguille des heures 33. La came 44 peut donc être ajustée angulairement à la roue de déclenchement 26 de manière à ce que la rencontre du levier 48 avec l'un ou l'autre des deux sauts coïncide toujours avec la superposition à 12 heures de l'aiguille des heures 33 et de l'aiguille des minutes 35. L'aiguille AM/PM 52 portée par le levier 48 est prévue pour indiquer si l'heure d'alarme affichée par les aiguille 33 et 35 se situe entre minuit et midi (AM) ou entre midi et minuit (PM), on comprendra donc que l'aiguille AM/PM 52 commute d'une indication à l'autre chaque fois que le levier 48 rencontre un des sauts.

Rappelons encore que le mécanisme d'affichage de l'heure d'alarme sur vingt-quatre heures en mode AM/PM qui vient d'être décrit, est un affichage statique qui n'est pas entraîné par le mouvement de la montre. Dans ces conditions, ça présence n'a aucune influence sur la réserve de marche.

## Revendications

1. Montre-réveil comportant un mouvement mécanique entraînant des moyens d'affichage de l'heure comprenant au moins une première aiguille des heures (17) et une première aiguille des minutes (13) surmontant un premier cadran, un mécanisme de réveil susceptible de déclencher une alarme à une heure de réveil prédéterminée manuellement, ledit mécanisme de réveil comprenant une roue de déclenchement (26 ; 126) qui n'est pas entraînée par ledit mouvement mécanique et dont la position angulaire détermine ladite heure de réveil sur 24 heures, et comportant en outre des moyens d'affichage de ladite heure de réveil comprenant au moins une seconde aiguille des heures (33) reliée cinématiquement à la roue de déclenchement, la montre-réveil étant **caractérisée en ce qu'**un demi tour de la roue de déclenchement (26 ; 126) correspond à une révolution complète de la seconde aiguille des heures de sorte que la seconde aiguille des heures est prévue pour afficher l'heure de réveil sur douze heures, et **en ce que** les moyens d'affichage de l'heure de réveil comprennent encore un indicateur à deux positions (52) prévu pour préciser si l'heure de réveil est comprise entre minuit et midi (AM) ou si elle est comprise entre midi et minuit (PM).

2. Montre-réveil conforme à la revendication 1, **caractérisée en ce que** les moyens d'affichage de ladite heure de réveil comprennent encore une came AM/PM (44) solidaire de la roue de déclenchement (26 ; 126), et un levier (48) portant ledit indicateur à deux positions (52), ledit levier étant prévu pour coopérer avec la came AM/PM de manière à commander l'indicateur à deux positions (52), ladite came AM/PM comportant deux moitiés ayant des profils hémicirculaires de diamètres différents, et ladite came (44) étant ajustée angulairement à la roue de déclenchement (26 ; 126) de manière à ce que la position « 12 heures » de la seconde aiguille coïncide avec la rencontre du levier (48) avec l'un ou l'autre de deux flancs de transition (45, 46) formés par la jonction desdites moitiés.

3. Montre-réveil conforme à la revendication 1 ou 2, **caractérisée en ce que** les moyens d'affichage de l'heure de réveil comprennent une seconde aiguille des minutes (35).

4. Montre-réveil conforme à la revendication 1, 2 ou 3, **caractérisée en ce que** la seconde aiguille des heures (33) surmonte un second cadran.

## Claims

1. Alarm watch including a mechanical movement driving time display means including at least a first hour hand (17) and a first minute hand (13) mounted above a first dial, an alarm mechanism able to release an alarm at a manually predetermined alarm time, said alarm mechanism including a release wheel (26; 126) which is not driven by the watch movement and the angular position of which determines said alarm time in twenty-four hours, and further including means for displaying said alarm time and including at least a second hour hand (33) kinematically connected to the release wheel, the alarm watch being **characterised in that** one half cycle by the release wheel (26; 126) corresponds to a complete revolution of the second hour hand such that the second hour hand is provided for displaying the alarm time in twelve hours, and **in that** the means for displaying the alarm time further comprise an indicator (52) with two positions provided for specifying whether the alarm time is comprised between midnight and midday (AM) or comprised between midday and midnight (PM).

2. Alarm watch according to claim 1, **characterized in that** the means for displaying said alarm time further comprise an AM/PM cam (44) secured to the release wheel (26; 126), and a lever (48) on which the indicator (52) with two positions is mounted, said lever being provided for cooperating with the AM/PM cam so as to control the indicator (52) with two positions, said AM/PM cam including two halves having semicircular profiles of different diameters, and said cam (44) being angularly fitted to the release wheel (26; 126) such that the "12 hour" position of the second hand coincides with the encounter of the lever (48) with one or other of two transition flanks (45, 46) formed by the junction of said halves.

3. Alarm watch according to claim 1 or 2, **characterized in that** the alarm time display means include a second minute hand (35).

4. Alarm watch according to claim 1, 2 or 3, **characterized in that** the second hour hand (33) is mounted above a second dial.

## Patentansprüche

1. Wecker-Uhr, die ein mechanisches Uhrwerk, das Zeitanzeigemittel antreibt, die wenigstens einen ersten Stundenzeiger (17) und einen ersten Minutenzeiger (13), welche ein erstes Zifferblatt überlagern, aufweisen, sowie einen Wecker-Mechanismus umfasst, der ein Wecker-Schlagwerk zu einer manuell vorbestimmten Weckzeit auslösen kann, wobei der Wecker-Mechanismus ein Auslösungsrad (26; 126) umfasst, das nicht vom mechanischen Uhrwerk angetrieben wird und dessen Winkelposition die Weckzeit über 24 Stunden bestimmt, welche Wecker-Uhr ausserdem Mittel zum Anzeigen der Weckzeit umfasst, die wenigstens einen zweiten Stundenzeiger (33) umfassen, der kinematisch mit dem Auslösungsrad verbunden ist, wobei die Wecker-Uhr **dadurch gekennzeichnet ist, dass** ein halber Umlauf des Auslösungsrads (26; 126) einer vollständigen Umdrehung des zweiten Stundenzeigers entspricht, so dass der zweite Stundenzeiger vorgesehen ist, um die Weckzeit über zwölf Stunden anzuzeigen, und dass die Mittel zum Anzeigen der Weckzeit noch einen Anzeiger (52) umfassen, der zwei Positionen einnehmen kann und vorgesehen ist, um anzugeben, ob die Weckzeit zwischen Mitternacht und Mittag (AM) oder zwischen Mittag und Mitternacht (PM) liegt.

2. Wecker-Uhr nach Anspruch 1, **dadurch gekennzeichnet, dass** die Mittel zum Anzeigen der Weckzeit noch eine AM/PM-Kurvenscheibe (44), die mit dem Auslösungsrad (26; 126) fest verbunden ist, und einen Hebel (48) umfassen, der den Anzeiger (52), der zwei Positionen einnehmen kann, trägt, wobei der Hebel vorgesehen ist, um mit der AM/PM-Kurvenscheibe zusammenzuwirken, um den Anzeiger (52), der zwei Positionen einnehmen kann, zu steuern, wobei die AM/PM-Kurvenscheibe zwei Hälften umfasst, die halbkreisförmige Profile mit unterschiedlichen Durchmessern aufweisen, und wobei die Kurvenscheibe (44) derart winkelförmig an das Auslösungsrad (26; 126) angepasst ist, dass die «12 Uhr»-Position des zweiten Zeigers mit dem Zusammentreffen des Hebels (48) mit der einen oder mit der anderen von zwei durch die Verbindung der Hälften gebildete Übergangsflanken (45, 46) zusammenfällt.

3. Wecker-Uhr nach Anspruch 1 oder 2, **dadurch gekennzeichnet, dass** die Mittel zum Anzeigen der Weckzeit einen zweiten Minutenzeiger (35) umfassen.

4. Wecker-Uhr nach Anspruch 1, 2 oder 3, **dadurch gekennzeichnet, dass** der zweite Stundenzeiger (33) ein zweites Zifferblatt überlagern.
